# EUROPÄISCHE PATENTSCHRIFT

(11) **EP 0 718 928 B1**
(45) Veröffentlichungstag und Bekanntmachung des Hinweises auf die Patenterteilung: **16.06.1999**
(21) Anmeldenummer: 95120165.6
(22) Anmeldetag: 20.12.1995
(51) Int. Cl.: H01R 23/68

(54) **Elektrische Verbinderanordnung**
Electrical connector assembly
Assemblage de connecteur électrique

(30) Priorität: 22.12.1994 DE 4446100
(43) Veröffentlichungstag der Anmeldung: 26.06.1996
(73) Patentinhaber: SIEMENS AKTIENGESELLSCHAFT, 80333 München (DE)
(72) Erfinder: Vanbesien, Johan, B-8870 Izegem (BE); Longueville, Jacques, B-8020 Oostkanp (BE)

(56) Entgegenhaltungen:
- EP-A- 0 446 980
- EP-A- 0 627 789
- DE-A- 4 313 771
- US-A- 4 611 867
- "CONNECTOR DESIGN REDUCES CROSSTALK" ELECTRONIC PACKAGING AND PRODUCTION, Bd. 30, Nr. 5, 1.Mai 1990, Seite 41 XP000109524

## Beschreibung

Die Erfindung betrifft eine elektrische Verbinderanordnung mit einer Messer- und einer Federleiste aus Isolierstoff, die jeweils eine Mehrzahl von in Spalten und Reihen angeordneten, durch Stecken miteinander verbindbaren Signalkontakten aufweisen, wobei jeder einzelne Signalkontakt durch Blechelemente allseitig geschirmt ist.

Niederfrequenz-Leiterplattensteckverbinder werden in zunehmendem Maße mit schnelleren digitalen Signalen betrieben. Die sehr steilen Signalanstiegsflanken korrespondieren mit hohen Frequenzen. Dadurch entstehen Probleme mit der Signalübertragungsqualität, insbesondere entstehen zwischen benachbarten Signalkontakten unerwünschte Nebensprecheffekte.

Konventionell kann das Problem des Nebensprechens dadurch gelöst werden, daß die Signale nur über jeden zweiten Kontakt geführt werden, während die dazwischen liegenden Kontakte mit Masse belegt werden. Bei dieser Lösung ist jedoch die Anzahl der für die Signalübertragung nutzbaren Anschlüsse drastisch verringert, so daß sie für Anwendungen mit einer hohen Signaldichte wenig brauchbar erscheint.

Aus der DE 40 40 551 C2 ist es bekannt, ein Übersprechen zwischen einander benachbarten Anschlüssen in einander benachbarten vertikalen Reihen durch Einfügen eines Abschirmelements zwischen die vertikalen Anschlußreihen einer Federleiste zu verhindern. Nachteilig bei dieser Lösung ist jedoch, daß von den fünf verfügbaren Kontaktreihen nur drei Reihen für Signale brauchbar sind, und zwei Reihen mit Masse belegt werden. Aus EP 0 486 298 A1 ist andererseits eine Verbinderanordnung bekannt, bei der zwischen den Signalkontakten jeweils um eine halbe Teilung versetzt Massekontakte angeordnet sind, so daß im gesteckten Zustand die Signalkontakte von Massekontakten umgeben sind. Auch diese Lösung ist insofern nicht ideal, als die Einzelkontakte für die Masseführung alle einzeln in die Leiterplatten kontaktiert werden und damit die Entflechtung der Signale erheblich erschweren.

Aus Markt und Technik - Wochenzeitung für Elektronik, Nr. 26 vom 24. Juni 1994, Seiten 36 bis 37, ist ein Mitglied der 2,5-mm-Steckverbinderfamilie "SIPAC" gemäß dem oben zitierten Oberbegriff des Patentanspruchs 1 bekannt geworden. Dabei erfolgt jedoch eine durchgehende Schirmung jedes einzelnen Kontaktes mit einem dichten metallischen, quadratischen Schacht. Das für diesen Schacht erforderliche "Gefache" von Längs- und Querblechen, die im Abstand von 2,5mm zueinander angeordnet sind, ist vollständig innerhalb der Federleiste angeordnet. An den Durchdringungsstellen der Quer- und Längsbleche müssen deshalb Schlitze vorgesehen werden, die gegenseitig ineinandergreifen und elektrisch hochwertig miteinander kontaktieren.

Der Erfindung liegt die Aufgabe zugrunde, einen verbesserten Steckverbinder zu schaffen, der insbesondere als Leiterplattensteckverbinder verwendbar ist, der unerwünschte Nebensprecheffekte verhindert und der einfach herstellbar ist.

Diese Aufgabe wird erfindungsgemäß bei einer Verbinderanordnung der eingangs genannten Art dadurch gelöst,
a) daß in der Messerleiste über deren gesamte Länge verlaufende Massestreifen vorgesehen und zwischen benachbarten Signalkontaktreihen angeordnet sind,
b) daß in der Federleiste zwischen benachbarten Signalkontaktspalten Masseplattchen angeordnet sind,
c) und daß jeder Massestreifen mit stiftförmigen, im Zwischenraster zu den Signalkontakten angeordneten Massekontakten ausgebildet ist, durch die ein steckbarer elektrischer Kontakt mit jedem der Masseplattchen herstellbar ist.

Weiterbildungen der Erfindung sind Gegenstand von Unteransprüchen.

Im folgenden wird die Erfindung anhand eines Ausführungsbeispiels und den Figuren der Zeichnung näher erläutert. Es zeigt:
- Figur 1: eine geschnittene Seitenansicht einer erfindungsgemäßen Verbinderanordnung,
- Figur 2: die gleiche Verbinderanordnung wie in Figur 1, jedoch in Draufsicht von oben,
- Figuren 3 bis 7: verschiedene Ausführungen der allseitigen Abschirmung der Signalkontakte durch eine Vermaschung aller Massekontakte, beziehungsweise durch zusätzliche externe Schirmwände.

Die vorliegende Erfindung bekämpft das Nebensprechen mit Massestreifen und Masseplättchen, die, getrennt nach Messer- und Federleiste, zwischen den Kontaktreihen beziehungsweise den Kontaktspalten liegen. Dadurch entsteht eine Vermaschung aller Massekontakte, mit einer homogenen Schirmwirkung unabhängig von der Kontaktlage im Leiterplatten-Steckverbinder. Die genaue Anordnung der Massestreifen 3 beziehungsweise Masseplättchen 4 im Steckverbinder ergibt sich am besten aus den Figuren 1 und 2, während die Vermaschung am besten aus den Figuren 3 bis 7 erkennbar ist.

In Figur 1 und insbesondere 2 ist dargestellt, wie ein steckbarer elektrischer Kontakt der Masseplattchen 4 mit den Stiftkontakten 5 der Massestreifen 3 hergestellt ist. Diese Kontaktgabe bleibt über den gesamten Steckbereich und die Lebensdauer des Stecker gewährleistet. Die Masseplattchen 4 werden an der Leiterplatte vorzugsweise in Einpreßtechnik angeschlossen, mal am Leiterplattenrand, mal hinter den Signalanschlüssen, um die Entflechtung der Signale möglichst wenig zu erschweren. Die Massestreifen 3 laufen über die gesamte Steckverbinderlänge, sie werden in regelmäßigen Abständen an der Leiterplatte in Einpreßtechnik, wie in Fig 2 angedeutet, angeschlossen. Der Abstand zwischen den Anschlußpunkten 6 wird so gewählt, daß die Entflechtung möglichst wenig gestört wird und die Schirmwirkung optimal bleibt. Die Position der Signalkontakte ist in den Fig 1 und 2 durch "S" angedeutet.

Das Einpressen der Masseplattchen 4 und Massestreifen 3 kann vorteilhaft über den Isolierkörper erfolgen, damit die Einpreßwerkzeuge möglichst einfach gehalten werden können. In der Kombination mit externen Schirmblechen 7 können Masseplattchen 4 und Streifen 3 , wie in den Figuren 4 bis 7 dargestellt, unabhängig von den Schirmblechen betrieben oder auch mit diesen verbunden werden. Dies gilt sowohl für zwei seitliche Schirmbleche, vergleiche Figuren 4 und 5, als auch für einen 360° umlaufenden Schirmkäfig, vergleiche Figuren 6 und 7.

## Patentansprüche

1. Elektrische Verbinderanordnung,
mit einer Messer(1)- und einer Federleiste(2) aus Isolierstoff, die jeweils eine Mehrzahl von in Spalten und Reihen angeordneten, durch Stecken miteinander verbindbaren Signalkontakten(S) aufweisen, wobei jeder einzelne Signalkontakt(S) durch Blechelemente allseitig geschirmt ist,
**dadurch gekennzeichnet,**
a) daß in der Messerleiste(1) über deren gesamte Länge verlaufende Massestreifen(3) vorgesehen und zwischen benachbarten Signalkontaktreihen angeordnet sind,
b) daß in der Federleiste(2) zwischen benachbarten Signalkontaktspalten Masseplättchen(4) angeordnet sind,
c) und daß jeder Massestreifen(3) mit stiftförmigen, im Zwischenraster zu den Signalkontakten(S) angeordneten Massekontakten(5) ausgebildet ist, durch die ein steckbarer elektrischer Kontakt mit jedem der Masseplättchen(4) herstellbar ist.

2. Verbinderanordnung nach Anspruch 1,
**dadurch gekennzeichnet,**
daß die Messer(1)- und die Federleiste(2) sowie die Massestreifen(3) und die Masseplattchen(4) in Einpreßtechnik an zwei durch die Verbinderanordnung zu verbindende Leiterplatten angeschlossen sind, wobei die geometrische Anordnung der Masseanschlüsse relativ zu den Signalanschlüssen auf eine Entflechtung der Signale hin optimiert ist.

3. Verbinderanordnung nach Anspruch 1 oder 2,
**dadurch gekennzeichnet,**
daß von der Vermaschung der Massekontakte elektrisch unabhängige, zusätzliche externe Schirmbleche(7) vorgesehen sind.

4. Verbinderanordnung nach Anspruch 1 oder 2,
**dadurch gekennzeichnet,**
daß zusätzliche externe Schirmbleche(7) vorgesehen sind, die mit der Vermaschung der Massekontakte elektrisch verbunden sind.

## Claims

1. Electrical connector arrangement,
having a male connector strip (1) and a female connector strip (2) made of insulating material which each have a plurality of signal contacts (S) which are arranged in columns and rows and can be connected to one another by plugging, each individual signal contact (S) being screened on all sides by metal-plate elements,
characterized
a) in that, in the male connector strip (1) earth strips (3) are provided which run over the entire length of the said male connector strip and are arranged between neighbouring rows of signal contacts,
b) in that earth laminae (4) are arranged in the female connector strip (2) between neighbouring columns of signal contacts,
c) and in that each earth strip (3) is designed with pin-type earth contacts (5), which are arranged in the intermediate grid with respect to the signal contacts (S) and make it possible to establish pluggable electrical contact with each of the earth laminae (4).

2. Connector arrangement according to Claim 1,
characterized in that the male connector strip (1) and the female connector strip (2) as well as the earth strips (3) and the earth laminae (4) are connected, using press-fit technology, to two printed circuit boards which are to be connected by the connector arrangement, the geometrical arrangement of the earth connections relative to the signal connections being optimized towards disentanglement of the signals.

3. Connector arrangement according to Claim 1 or 2,
characterized
in that provision is made of additional, external screening plates (7) which are electrically independent of the intermeshing of the earth contacts.

4. Connector arrangement according to Claim 1 or 2,
characterized
in that additional, external screening plates (7) are provided which are electrically connected to the intermeshing of the earth contacts.

## Revendications

1. Dispositif connecteur électrique, comportant une réglette (1) à couteaux et une réglette (2) à ressorts en matériau isolant, qui comportent chacun une pluralité de contacts (S) de signaux disposés en colonnes et en rangées et pouvant être reliés entre eux par enfichage, chaque contact (S) de signaux individuel étant blindé dans toutes les directions par des éléments en tôle, caractérisé en ce que
a) des bandes (3) formant masse, s'étendant sur toute la longueur de la réglette (1) à couteaux, sont prévues dans la réglette (1) à couteaux et sont disposées entre des rangées voisines de contacts de signaux,
b) des plaquettes (4) formant masse sont montées dans la réglette (2) à ressorts entre des colonnes voisines de contacts de signaux,
c) et chaque bande (3) formant masse est réalisée par des contacts (5) de masse en forme de broches, qui sont montés en alternance avec les contacts (S) formant signaux et par lesquels un contact électrique enfichable avec chacune des plaquettes (4) formant masse peut être produit.

2. Dispositif connecteur suivant la revendication 1, caractérisé en ce que la réglette (1) à couteaux et la réglette (2) à ressorts ainsi que les bandes (3) formant masse et les plaquettes (4) formant masse sont raccordées par une technique d'enfoncement à des plaquettes à circuit imprimé à relier par le dispositif connecteur, la disposition géométrique des bornes formant masse par rapport aux bornes de signaux étant optimisée en vue d'une désimbrication des signaux.

3. Dispositif connecteur suivant la revendication 1 ou 2, caractérisé en ce qu'il est prévu des tôles (7) de blindage externes supplémentaires, qui sont indépendantes du point de vue électrique de l'interconnexion des contacts de masse.

4. Dispositif connecteur suivant la revendication 1 ou 2, caractérisé en ce qu'il est prévu des tôles (7) de blindage externes supplémentaires, qui sont reliées du point de vue électrique à l'interconnexion des contacts de masse.
